# EUROPÄISCHE PATENTSCHRIFT

(11) **EP 0 233 458 B1**
(45) Veröffentlichungstag und Bekanntmachung des Hinweises auf die Patenterteilung: **26.06.1991**
(21) Anmeldenummer: 87100194.7
(22) Anmeldetag: 09.01.1987
(51) Int. Cl.: H01R 9/26

(54) **Schutzleiteranschlussklemme**
Protective-cable terminal
Borne de raccordement pour câble de protection

(30) Priorität: 23.01.1986 DE 3602003
(43) Veröffentlichungstag der Anmeldung: 26.08.1987
(73) Patentinhaber: SIEMENS AKTIENGESELLSCHAFT, 80333 München (DE)
(72) Erfinder: Krec, Zdenek, D-8400 Regensburg (DE)

(56) Entgegenhaltungen:
- DE-B- 1 070 719
- GB-A- 927 219

## Beschreibung

Die Erfindung bezieht sich auf eine Schutzleiteranschlußklemme, insbesondere in einem Reihenklemmengehäuse, deren Fuß als Zugbügel dient und in einer tiefen sowie in einer flachen Ausnehmung Auflagen zum Abstützen an im Querschnitt hutförmigen Tragschienen aufweist und eine Druckfeder hält, die mit Aufgleitzonen gegen die Ausnehmungen vorfedert und beim Aufsetzen auf eine Tragschiene gespannt wird, um Kontakt zu geben.

Es ist eine elektrische Reihenklemme bekannt, die als Schutzleiteranschlußklemme ausgebildet ist (DE-PS 31 26 535), bei der ein Druckbügel unter der Kraft der Klemmschraube einer elektrischen Anschlußklemme gegen einen Schienenrand einer in die Ausnehmungen des Zugbügels eingelegten Tragschiene drückt. Der elektrische Kontakt soll dabei durch Zähne in der Auflage der zugeordneten Ausnehmung für den Schienenrand im Zugbügel erreicht werden.

Nach einer anderen bekannten Schutzleiteranschlußklemme (DE-PS 33 39 365) drückt die Klemmschraube einer elektrischen Anschlußklemme für den Schutzleiter gegen einen Kipphebel, der sich im Fuß der Klemme auf seiner anderen Hebelseite gegen den Tragschienenrand verspannt.

Bei den bekannten Schutzleiteranschlußklemmen, bei denen die Klemmschraube zum Anschließen des elektrischen Schutzleiters die Klemme an der Tragschiene verspannt, findet die Schutzleiteranschlußklemme beim Aufsetzen auf die Tragschiene zunächst keinen sicheren Halt, was bei der Montage stört. Bei der Schutzleiteranschlußklemme mit älterem Zeitrang ist ein sicherer Halt auf der Tragschiene zwar unabhängig von der Klemmschraube erzielt, hierzu wird jedoch eine Zusatzfeder eingesetzt.

Der Erfindung liegt die Aufgabe zugrunde, eine Schutzleiteranschlußklemme zu entwickeln, die schon beim Aufsetzen auf die Tragschiene sicheren Halt findet, hierzu aber mit einer einzigen Druckfeder auskommt.

Die Lösung der geschilderten Aufgabe besteht nach der Erfindung darin, daß die Druckfeder durch ihre Form hinsichtlich der Ausnehmungen im Fuß und bezüglich Widerlagern am Fuß beim Aufsetzen des Fußes mit der tiefen Ausnehmung auf einer Tragschiene ihr Spannen und ein Verschieben des Fußes zum Umgreifen des Schienenrandes mit der flachen Ausnehmung durch eine Kraftkomponente parallel zur Schienenebene bewirkt. Die Aufgleitzonen sind hier so ausgerichtet, daß die Druckkraft der gespannten Druckfeder eine Komponente aufweist, die parallel zur Schienenebene zur flachen Ausnehmung gerichtet ist und in Gegenwirkung mit der Schiene den Fuß mit der flachen Ausnehmung auf den Schienenrand aufzieht. Die Gleitbewegung an der Aufgleitzone läßt zugleich Schmutz- oder Oxidschichten abreiben, so daß elektrischer Kontakt sichergestellt ist.

Die Schutzleiteranschlußklemme kann die Kräfte zum Überführen ihres Fußes in sicheren Halt an der Tragschiene nach Patentanspruch 2 allein an der tiefen Ausnehmung erzeugen, nach Patentanspruch 3 allein durch die Aufgleitzone an der flachen Ausnehmung oder nach Patentanspruch 4 durch wechselseitige Unterstützung.

Wenn die Druckfeder in Flanken des Fußes durch Nasen in Fenstern gehalten ist, die im Fenster mit Spiel eingreifen, kann Toleranz zu Tragschienen sichergestellt werden.

Bei einer Druckfeder aus Runddraht wird der mechanische Widerstand beim Aufgleiten verringert und andererseits der elektrische Kontakt verbessert.

Wenn die tiefe Ausnehmung im Fuß der Schutzleiteranschlußklemme nach Form und Neigung der Auflage für den Schienenrand ein schräges Aufsetzen auf einer Tragschiene ermöglicht, wird das Aufsetzen und Abnehmen erleichtert. Andererseits erhält man hierdurch auch einen optischen Hinweis, welche Klemme aufgesetzt ist und welche Klemme erst lose angesetzt ist.

Die Erfindung soll nun anhand von in der Zeichnung grob schematisch wiedergegebenen Ausführungsbeispielen näher erläutert werden:
In Fig. 1 ist eine Schutzleiteranschlußklemme bei aufgeschnittenem Gehäuse wiedergegeben.
In Fig. 2 ist ein Fuß einer Ausführungsart in Seitenansicht wiedergegeben, der Teil einer Schutzleiteranschlußklemme nach Fig. 1 oder einer anderen Anschlußklemme sein kann.
In Fig. 3 ist der Fuß nach Fig. 2 in Untersicht dargestellt.
In Fig. 4 ist veranschaulicht, wie der Fuß nach Fig. 2 unter Spannen der Druckfeder aufgesetzt wird.
In Fig. 5 ist der Fuß auf eine Tragschiene aufgerastet dargestellt.
In Fig. 6 ist ein schräggestellter Fuß wiedergegeben. In dieser Lage befindet sich der Fuß beim Lösen; er kann auch beim Aufsetzen in diese Lage gebracht werden.

In Fig. 1 ist eine Schutzleiterklemme veranschaulicht, deren Fuß erfindungsgemäß ausgeführt ist. Die Schutzleiteranschlußklemme 1 weist einen Fuß 2 auf, der einen Zugbügel zum Befestigen an einer Tragschiene bildet. Hierzu hat er in einer tiefen Ausnehmung 3 sowie in einer flachen Ausnehmung 4 Auflagen zum Abstützen an im Querschnitt hutförmigen Tragschienen 5 - nach Fig. 4. Der Zugbügel hält eine Druckfeder 6, die mit Aufgleitzonen 7, 8 gegen die Ausnehmungen 3, 4 vorfedert. Wenn man die Schutzleiteranschlußklemme 1 auf eine Tragschiene aufsetzt, wird sie gespannt, wodurch auch elektrischer Kontakt sichergestellt wird. Die Schutzleiteranschlußklemme 1 nach Fig. 1 ist im Ausführungsbeispiel Teil einer Reihenklemme mit weiteren Anschlußebenen 9 und 10.

Wesentlich ist, daß die Druckfeder 6 durch ihre Form hinsichtlich der Ausnehmungen 3, 4 im Fuß 2 und bezüglich Widerlagern 11, 12 am Fuß 2 beim Aufsetzen des Fußes mit der tiefen Ausnehmung 3 auf einer Tragschiene gespannt wird. Unter der Kraft der gespannten Druckfeder erfolgt dann ein Verschieben des Fußes 2 bis zum Umgreifen des Schienenrandes mit der flachen Ausnehmung 4. Dies bewirkt jeweils eine Kraftkomponente der Feder parallel zur Schienenebene in Gegenwirkung mit der Schiene.

Als Halterung für die Druckfeder 6 sind in einem im Querschnitt U-förmig gebogenen Fuß 2 nach den Fig. 2 und 3 in seinen Flanken 13 Fenster 14 ausgenommen. In diese greifen Nasen 15 der Druckfeder 6 ein, wobei Spiel belassen wird, so daß die Druckfeder 6 im Fuß 2 in dessen Längsrichtung etwas verschieblich bleibt. Die Druckfeder 6 ist aus Runddraht geformt, der an einem Ende umgebogen und über die gesamte Länge der Feder zurückgeführt ist, wie es aus Fig. 3 zu ersehen ist. Federstrahl hat nicht nur den Vorteil starker Druckkräfte, sondern bewirkt auch geringe Reibung und guten Kontakt, da die Druckfeder beim Aufgleiten auf einer Tragschiene Schmutz- und Oxidschichten in einer schmalen Wirkungsrinne kräftig abreibt.

In Fig. 4 ist veranschaulicht, wie eine Schutzleiteranschlußklemme mit zwei Aufgleitzonen 7 und 8, mit ihrem Fuß 2 auf einer Tragschiene 5 aufgesetzt wird. Ein Tragschienenrand ist in die tiefe Ausnehmung 3 eingesetzt. Die Druckfeder 6 stützt sich zwischen ihrer Halterung, Fenster 14, im Fuß und der tiefen Ausnehmung 3 gegen ein Widerlager 11 am Fuß ab. Mit ihrem verrundeten Ende greift sie in die tiefe Ausnehmung 3 ein, wobei der Scheitelpunkt 16 bei einer um die Schienendicke angehobenen Lage noch außerhalb des Schienenrandes liegt.

Am Schienenrand steht dadurch die Druckfeder 6 in einer gedachten Aufgleitebene 17 an. Dadurch wirkt eine anhand der Zeichnung orientierte horizontale Komponente der Federkraft, die den Fuß 2 gegen den Schienenrand abstößt und dadurch die flache Ausnehmung 4 auf den anderen Schienenrand aufzieht.

Beim Spannen der Druckfeder 6 geht diese aus einer Lage nach Fig. 2 in eine Lage nach Fig. 4 über. Hierbei gleitet der andere Schienenrand bei der flachen Ausnehmung an der Schräge 18 des Fußes entlang. Wenn die Schutzleiteranschlußklemme nach Fig. 5 auf der Tragschiene eingerastet ist, stützt sich das Ende der Druckfeder 6 gegen ein Widerlager 12 am Fuß ab. Dieses Widerlager ist in Fußlängsrichtung gesehen in der Nähe der Auflage 19 der Druckfeder 6 am Schienenrand angeordnet, um eine harte Feder für den Klemmensitz und für die Kontaktgabe zu bilden. Die Druckfeder ist dann um die Schienendicke angehoben. Die Druckfeder 6 kann sich zumindest schon kurz zuvor gegen das Widerlager 12 abstützen, um die Federkraft zu verstärken.

Wenn die Druckfeder 6 zwischen der flachen Ausnehmung 4 und der Position der benachbarten inneren Schienenkante 20 einer eingesetzten Tragschiene eine Aufgleitzone 8 nach Ausführungsbeispiel in einer zum Schienenrand schräg verlaufenden Aufgleitebene 21 nach Fig. 4 aufweist, kann der Fuß hierdurch mit der flachen Ausnehmung 4 auf eine Tragschiene aufgerastet werden. Diese Aufgleitzone an der flachen Ausnehmung unterstützt hier die Wirkung der Aufgleitzone an der tiefen Ausnehmung.

Das Ende der Druckfeder 6 zwischen der Auflage 19 nach Fig. 5 am Schienenrand und dem Widerlager 12 am Fuß 2 vermittelt wesentliche Haltekräfte für die Schutzleiteranschlußklemme, wenn diese auf einer Tragschiene aufgerastet ist. Weitere Haltekräfte vermittelt die Druckfeder 6 mit ihrem anderen Ende in Abhängigkeit von der Länge zwischen dem Widerlager 11 am Fuß 2 und der Auflage in der Aufgleitebene 17 am Schienenrand, in Verbindung mit der Einspannstelle im Fenster 14. Die Kräfte, die dafür sorgen, daß der Fuß mit seiner flachen Ausnehmung 4 auf dem Schienenrand aufgezogen wird, liefern die Aufgleitebenen 17 und 21. Es genügt, wenn eine der Aufgleitebenen 17 und 21 wirksam werden kann. Bei zwei Aufgleitebenen können sich diese unterstützen.

Es ist günstig, wenn nach Fig. 6 die tiefe Ausnehmung 3 im Fuß 2 durch Form und/oder Neigung der Auflage 22 für den Schienenrand ein schräges Aufsetzen auf der Tragschiene ermöglicht. Diese Position kann insbesondere erreicht werden, wenn der Fuß 2 von der Tragschiene 5 durch seitlichen Druck auf den Schienenrand an der tiefen Ausnehmung 3 gelöst wird. Wenn an der Druckfeder 6 vor ihrem gegenüberliegenden Ende eine Aufgleitzone 8 ausgebildet ist, kann man die Schrägstellung des Fußes nach Fig. 6 auch für die Montage gestatten, da die Aufgleitzone 8 dann sicherstellt daß der Fuß 2 beim Montieren sicher aufgezogen und gehalten wird.

## Patentansprüche

1. Schutzleiteranschlußklemme (1), insbesondere in einem Reihenklemmengehäuse, deren Fuß (2) als Zugbügel dient und in einer tiefen sowie in einer flachen Ausnehmung (3; 4) Auflagen zum Abstützen an im Querschnitt hutförmigen Tragschienen (5) aufweist und eine Druckfeder (6) hält, **dadurch gekennzeichnet**, daß die Druckfeder (6) mit Aufgleitzonen (7, 8) gegen Ausnehmungen (3, 4) vorfedert und beim Aufsetzen auf eine Tragschiene gespannt wird, um Kontakt zu geben, wobei die Druckfeder (6) durch ihre Form hinsichtlich der Ausnehmungen (3, 4) im Fuß (2) und bezüglich Widerlagern (11,12) am Fuß (2) beim Aufsetzen des Fußes mit der tiefen Ausnehmung (3) auf einer Tragschiene ihr Spannen und ein Verschieben des Fußes (2) zum Umgreifen des Schienenrandes mit der flachen Ausnehmung (4) durch eine Kraftkomponente parallel zur Schienenebene bewirkt.

2. Schutzleiteranschlußklemme nach Anspruch 1, **dadurch gekennzeichnet**, daß die sich bei einem in die tiefe Ausnehmung (3) eingesetzten Schienenrand die Tragschiene mit ihrem anderen Rand unter Spannen der Druckfeder (6) in die flache Ausnehmung (4) einführen läßt, wobei sich die Druckfeder zwischen ihrer Halterung im Fuß und der tiefen Ausnehmung (3) gegen ein Widerlager (11) am Fuß abstützt und in der Ausnehmung verrundet ist, und daß die Druckfeder (6) mit ihrem verrundeten Ende so in die tiefe Ausnehmung (3) hineinragt, daß sein Scheitelpunkt (16) bei einer um die Schienendicke angehobenen Lage außerhalb des Schienenrandes liegt und daß die Feder zum Schienenrand eine Aufgleitzone in einer Aufgleitebene (17) bildet, daß sich das andere Ende der Druckfeder (6) zumindest in einer nahezu um die Schienendicke angehobenen Lage gegen ein Widerlager (12) abstützt, das in Fußlängsrichtung gesehen, in der Nähe der Auflage (19) der Druckfeder (6) am Schienenrand angeordnet ist, um eine harte Feder zu bilden.

3. Schutzleiteranschlußklemme nach Anspruch 1, **dadurch gekennzeichnet**, daß die sich bei einem in die tiefe Ausnehmung (3) eingesetzten Schienenrand die Tragschiene mit ihrem anderen Rand unter Spannen der Druckfeder (6) in die flache Ausnehmung (4) einführen läßt, wobei sich die Druckfeder zwischen ihrer Halterung im Fuß und der tiefen Ausnehmung (3) gegen ein Widerlager am Fuß abstützt und in der Ausnehmung verrundet ist und an der flachen Ausnehmung (4) eine Aufgleitzone bildet, und daß sich die Druckfeder (6) außerhalb der flachen Ausnehmung (4) zumindest in einer nahezu um die Schienendicke angehobenen Lage gegen ein Widerlager (12) abstützt, das in Fußlängsrichtung gesehen in der Nähe der Auflage (19) der Druckfeder (6) am Schienenrand angeordnet ist, um eine harte Feder zu bilden, und daß die Druckfeder (6) zwischen der flachen Ausnehmung (4) und der Position der benachbarten inneren Schienenkante (20) einer eingesetzt gedachten Tragschiene eine Aufgleitzone (8) in einer zum Schienenrand schräg verlaufenden Aufgleitebene (21) aufweist, deren Neigung das Aufziehen der flachen Ausnehmung (4) des Fußes auf die Tragschiene (5) bewirkt.

4. Schutzleiteranschlußklemme nach Anspruch 2, **dadurch gekennzeichnet**, daß die Druckfeder (6) zwischen der flachen Ausnehmung (4) und der Position der benachbarten inneren Schienenkante (20) eine Aufgleitzone (8) in einer schräg zum Schienenrand verlaufenden Aufgleitebene (21) aufweist, deren Neigung das Aufziehen der flachen Ausnehmung (4) des Fußes (2) auf die Tragschiene (3) unterstützt.

5. Schutzleiteranschlußklemme nach Anspruch 1, **dadurch gekennzeichnet**, daß als Halterung für die Druckfeder (6) in einem im Querschnitt U-förmig gebogenen Fuß (2) in seitlichen Flanken (13) Fenster (14) ausgenommen sind, in die die Nasen (15) der Druckfeder (6) unter Belassen von Spiel eingreifen.

6. Schutzleiteranschlußklemme nach Anspruch 1, **dadurch gekennzeichnet**, daß die Druckfeder (6) aus Runddraht geformt ist, der an einem Ende umgebogen und über die gesamte Länge der Feder zurückgeführt ist.

7. Schutzleiteranschlußklemme nach Anspruch 1, **dadurch gekennzeichnet**, daß die tiefe Ausnehmung (3) im Fuß (2) durch Form und/oder Neigung der Auflage (22) für den Schienenrand ein schräges Aufsetzten auf einer Tragschiene ermöglicht.

## Claims

1. Protective-conductor terminal (1), in particular in a terminal block housing, the foot (2) of which terminal serves as a tensioning clamp and has, in a deep recess and also in a shallow recess (3; 4), rests for the purposes of support on bearing rails (5), which are hat-shaped in cross section, and holds a pressure spring (6), characterised in that the pressure spring (6) is pre-sprung with over-slide zones (7, 8) against recesses (3, 4) and is tensioned when mounting on a bearing rail in order to make contact, with the pressure spring (6), as a result of its shape with respect to the recesses (3, 4) in the foot (2) and with regard to abutments (11, 12) on the foot (2), when mounting the foot with the deep recess (3) on a bearing rail, effecting the tensioning thereof and a displacement of the foot (2) for the purpose of embracing the rail edge with the shallow recess (4) by means of a force component parallel to the rail plane.

2. Protective-conductor terminal according to claim 1, characterised in that, when one rail edge has been inserted into the deep recess (3), the other edge of the bearing rail is introduced into the shallow recess (4) under the tension of the pressure spring (6), with the pressure spring being supported between its mounting support in the foot and the deep recess (3) against an abutment (11) on the foot and being rounded in the recess, and in that the rounded end of the pressure spring (6) extends into the deep recess (3) such that the vertex (16) of the rounded end lies in a position, raised by the rail thickness, beyond the rail edge and in that the spring forms, with respect to the rail edge, an over-slide zone in an over-slide plane (17), in that the other end of the pressure spring (6) is supported at least in a position, raised by the rail thickness, against an abutment (12), which, viewed in the longitudinal direction of the foot, is arranged close to the rest (19) of the pressure spring (6) at the rail edge in order to form a stiff spring.

3. Protective-conductor terminal according to claim 1, characterised in that, when one rail edge has been inserted into the deep recess (3), the other edge of the bearing rail is introduced into the shallow recess (4), under the tension of the pressure spring (6), with the pressure spring being supported between its mounting support in the foot and the deep recess (3) against an abutment on the foot and being rounded in the recess and forming near the shallow recess (4) an over-slide zone, and in that the pressure spring (6) is supported beyond the shallow recess (4) at least in a position, raised by the rail thickness, against an abutment (12) which, viewed in the longitudinal direction of the foot, is arranged close to the rest (19) of the pressure spring (6) at the rail edge in order to form a stiff spring, and in that the pressure spring (6) has, between the shallow recess (4) and the position of the adjacent inner rail corner (20) of a bearing rail which is imagined to have been inserted, an over-slide zone (8) in an over-slide plane (21) which runs obliquely relative to the rail edge and the inclination of which causes the shallow recess (4) of the foot to be drawn onto the bearing rail (5).

4. Protective-conductor terminal according to claim 2, characterised in that the pressure spring (6) has, between the shallow recess (4) and the position of the adjacent inner rail corner (20), an over-slide zone (8) in an over-slide plane (21) which runs obliquely relative to the rail edge and the inclination of which assists the action of drawing the shallow recess (4) of the foot (2) onto the bearing rail (5).

5. Protective-conductor terminal according to claim 1, characterised in that recessed in lateral flanks (13) as mounting support for the pressure spring (6) in a foot (2) which is bent so that it is U-shaped in cross section there are windows (14) into which the lugs (15) of the pressure spring (6) engage whilst leaving clearance.

6. Protective-conductor terminal according to claim 1, characterised in that the pressure spring (6) is formed of round wire which is bent over at one end and is guided back over the whole length of the spring.

7. Protective-conductor terminal according to claim 1, characterised in that the deep recess (3) in the foot (2) as a result of shape and/or inclination of the rest (22) for the rail edge renders possible oblique mounting on a bearing rail.

## Revendications

1. Borne de raccordement (1) pour conducteur de protection, notamment dans un boîtier de barrettes à bornes, dont le pied (2) est utilisé comme étrier de traction et possède, dans un évidement profond ainsi que dans un évidement peu profond (3;4), des supports destinés à s'appuyer contre des rails de support (5) en forme de chapeau en coupe transversale, et retient un ressort de pression (6), caractérisée par le fait que le ressort de pression (6) s'applique déjà élastiquement au moyen de zones de glissement (7,8) contre les évidements (3,4) et est armé lors de sa mise en place sur un rail de support, pour établir un contact, le ressort de pression (6) se plaçant à l'état armé, en raison de sa forme en rapport avec les évidements (3,4) dans le pied (2) et par rapport à des butées (11,12) sur le pied (2), lors de l'application du pied possédant l'évidement profond (3) sur un rail de support, et provoque un décalage du pied (2) pour qu'il enserre le bord du rail au moyen de l'évidement peu profond (4), sous l'effet d'une composante de force parallèle au plan du rail.

2. Borne de raccordement pour conducteur de protection suivant la revendication 1, caractérisée que dans le cas où le bord du rail de support est inséré dans l'évidement profond (3), ce rail peut être introduit par son autre bord, sous la contrainte du ressort de pression (6), dans l'évidement peu profond (4), auquel cas le ressort de pression prend appui contre une butée (11) située sur le pied, entre son support dans le pied et le renfoncement profond (3), et s'arrondit dans l'évidement, et que le ressort de pression (6) pénètre par son extrémité arrondie dans le renfoncement profond (3) de sorte que sa partie sommitale (16) est située à l'extérieur du bord du rail dans une position surélevée d'une hauteur correspondant à l'épaisseur du rail, et que le ressort forme, pour le bord du rail, une zone de glissement dans un plan de glissement (17), que l'autre extrémité du ressort de pression (6) prend appui, au moins dans une position surélevée d'une hauteur égale à l'épaisseur du rail, contre une butée 12 qui est disposée, lorsqu'on regarde dans la direction longitudinale du pied, à proximité du support (19) du ressort de pression (6) sur le bord du rail, de manière à former un ressort dur.

3. Borne de raccordement pour conducteur de protection suivant la revendication 1, caractérisée par le fait que dans le cas où le bord du rail de support est inséré dans le renfoncement profond (3), l'autre bord de ce rail peut être inséré, moyennant l'armement du ressort de pression (6), dans l'évidement peu profond (4), le ressort de pression prenant appui contre une butée située sur le pied, entre son support dans le pied et le renfoncement profond (3), et ayant une forme arrondie dans l'évidement et formant, au niveau de l'évidement peu profond (4), une zone de glissement, et que le ressort de pression (6) prend appui à l'extérieur de l'évidement peu profond (4), au moins dans une position relevée d'une hauteur égale à l'épaisseur du rail, contre une butée (12) qui est disposée, lorsqu'on regarde dans la direction longitudinale du pied, à proximité du support (19) du ressort de pression (6) sur le bord du rail, pour former un ressort dur, et que le ressort de pression (6) possède, entre l'évidement peu profond (4) et la position du bord intérieur voisin (20) d'un rail de support imaginé à l'état inséré, une zone de glissement (8) située dans un plan de glissement (21) disposé obliquement par rapport au bord du rail et dont l'inclinaison déclenche la mise en place de l'évidement plat (4) du pied sur le rail de support (5).

4. Borne de raccordement pour conducteur de protection suivant la revendication 2, caractérisée par le fait que le ressort de pression (6) possède, entre l'évidement plat (4) et la position du bord intérieur voisin (20) du rail, une zone de glissement (8) située dans un plan de glissement (21) oblique par rapport au bord du rail et dont l'inclinaison facilite la mise en place de l'évidement peu profond (4) du pied (2) sur le rail de support (5).

5. Borne de raccordement pour conducteur de protection suivant la revendication 1, caractérisée par le fait que des fenêtres (14) sont aménagées en tant que moyen de retenue pour le ressort de pression (6), dans les flancs latéraux (13) dans un pied (2) recourbé en forme de U en coupe transversale, fenêtres dans lesquelles s'engagent, tout en laissant subsister un certain jeu, les ergots (15) du ressort de pression (6).

6. Borne de raccordement pour conducteur de protection suivant la revendication 1, caractérisée par le fait que le ressort de pression (6) est formé d'un fil rond, qui est recourbé à une extrémité et est rabattu sur lui-même sur toute sa longueur.

7. Borne de raccordement pour conducteur de protection suivant la revendication 1, caractérisée par le fait que l'évidement profond (3) ménagé dans le pied (2) permet, grâce à la forme et/ou à l'inclinaison du support (22) pour le bord du rail, une mise en place en oblique sur un rail de support.
